# EUROPÄISCHE PATENTSCHRIFT

(11) **EP 1 287 881 B1**
(45) Veröffentlichungstag und Bekanntmachung des Hinweises auf die Patenterteilung: **23.02.2005**
(21) Anmeldenummer: 02019328.0
(22) Anmeldetag: 29.08.2002
(51) Int. Cl.: B01F 13/10

(54) **Vorrichtung und Transportfahrzeug zum Herstellen eines Gemischs**
Apparatus and vehicle for preparing a mixture
Dispositif et véhicule pour la préparation d'un mélange

(30) Priorität: 01.09.2001 DE 10142949
(43) Veröffentlichungstag der Anmeldung: 05.03.2003
(73) Patentinhaber: Reimelt GmbH, 63322 Rödermark (DE)
(72) Erfinder: Murmann, Thilo, 64839 Münster (DE)
(74) Vertreter: Knoblauch, Andreas, Dr.-Ing.

(56) Entgegenhaltungen:
- DE-A- 19 909 896
- US-A- 4 345 858
- US-A- 4 834 546
- US-A- 4 959 947

## Beschreibung

Die Erfindung betrifft eine Vorrichtung zum Herstellen eines Gemischs aus Ausgangsstoffen mit einer Mehrzahl von Vorratsbehältern und mit einem Transportfahrzeug, das eine Behälteraufnahme aufweist und von einem Vorratsbehälter zu einem anderen bewegbar ist. Ferner betrifft die Erfindung ein Transportfahrzeug mit einer Aufnahme für einen Transportbehälter, die mit einer Behälter-Wiegeeinrichtung versehen ist.

Eine derartige Vorrichtung und ein derartiges Transportfahrzeug sind aus DE 199 09 896 A1 bekannt. Das Transportfahrzeug fährt mit einem aufgenommenen Transportbehälter zu einem ersten Vorratsbehälter und holt dort eine vorbestimmte Menge eines ersten Ausgangsstoffs ab. Danach fährt das Transportfahrzeug mit dem Transportbehälter zu einem anderen Vorratsbehälter und holt dort eine vorbestimmte Menge eines anderen Ausgangsstoffs ab. In ähnlicher Weise können in nahezu beliebiger Reihenfolge weitere Vorratsbehälter mit anderen Ausgangsstoffen angefahren werden. Auf diese Weise ist es möglich, Ausgangsstoffe in praktisch beliebiger Weise zu einem Gemisch zusammenzustellen, ohne daß man durch einen Anlagenaufbau in irgendeiner Art und Weise beschränkt ist. Der jeweilige Ausgangsstoff kommt im Grunde genommen nur mit dem Vorratsbehälter, einer daran angeschlossenen Abgabeeinrichtung und dem Transportbehälter auf dem Transportfahrzeug in Berührung, so daß man bei einer Änderung der Zusammenstellung des Gemischs keine Reinigungsarbeiten vornehmen muß.

Die Dosierung des Ausgangsstoffs erfolgt dadurch, daß die Behälter-Wiegeeinrichtung auf dem Transportfahrzeug die Gewichtszunahme des Transportbehälters beim Zudosieren des Ausgangsstoffs erfaßt und bei Erreichen eines vorbestimmten Gewichts die weitere Zufuhr des Ausgangsstoffs beendet. Diese Vorgehensweise hat sich zwar grundsätzlich bewährt. Schwierigkeiten ergeben sich allerdings dann, wenn die Ausgangsstoffe mit sehr unterschiedlichen Mengenanteilen in den Transportbehälter eingetragen werden sollen. Die Behälter-Wiegeeinrichtung hat eine Wiegeungenauigkeit, d.h. einen Meßfehler, der sich als Bruchteil ihres maximalen Wiegebereichs ausdrücken läßt. Je kleiner die zugeführte Menge ist, desto größer wird bei gleichbleibendem absolutem Fehler der relative Fehler bei der zugeführten Menge des Ausgangsstoffs.

Der Erfindung liegt die Aufgabe zugrunde, auf kostengünstige Weise eine genaue Kontrolle der Menge von zugeführtem Ausgangsstoff zu ermöglichen.

Diese Aufgabe wird bei einer Vorrichtung der eingangs genannten Art dadurch gelöst, daß mindestens einige Vorratsbehälter einen Waagebehälter aufweisen und das Transportfahrzeug eine höhenveränderbare Kleinmengen-Wiegeeinrichtung aufweist, mit der ein Waagebehälter entgegen der Schwerkraftrichtung beaufschlagbar ist.

Damit wird zunächst eine Wiegeeinrichtung bereitgestellt, mit der kleinere Mengen an Ausgangsstoffen mit einer entsprechend höheren Genauigkeit ermittelt werden können. Hierzu wird der Transportbehälter unter den Vorratsbehälter gefahren, wobei sich dann zwischen dem Transportbehälter und dem Vorratsbehälter der Waagebehälter befindet. Der Waagebehälter wird durch die höhenveränderbare Kleinmengen-Wiegeeinrichtung von unten, d.h. entgegen der Schwerkraftrichtung, so belastet, daß der Waagebehälter frei von sonstigen Haltekräften ist. Mit anderen Worten ist die Kleinmengen-Wiegeeinrichtung nach einer entsprechenden Höhenveränderung in der Lage, das Gewicht des Waagebehälters zu erfassen. Man kann nun den Ausgangsstoff, der nur in kleineren Mengen zugeführt werden soll, in den Waagebehälter eintragen, wobei die Gewichtszunahme des Waagebehälters durch die Kleinmengen-Wiegeeinrichtung erfaßt wird. Wenn die vorbestimmte Menge des Ausgangsstoffs in den Waagebehälter eingefüllt worden ist und die Kleinmengen-Wiegeeinrichtung dies feststellt, wird die weitere Zufuhr unterbrochen und der Waagebehälter wird in den Transportbehälter auf dem Transportfahrzeug entleert. Die Kleinmengen-Wiegeeinrichtung hat einen kleineren absoluten Fehler. Damit wird auch der relative Fehler beim Ermitteln der Masse des Ausgangsstoffes kleiner. Diese Vorgehensweise hat den Vorteil, daß man nicht für jeden Waagebehälter eine eigene Kleinmengen-Wiegeeinrichtung benötigt. Eine Kleinmengen-Wiegeeinrichtung wird vielmehr nur bei jedem Transportfahrzeug benötigt. Man entkoppelt also den Waagebehälter von der Kleinmengen-Wiege-einrichtung. Die Kleinmengen-Wiegeeinrichtung wird verfahren, während der Waagebehälter ortsfest bei dem ihm zugeordneten Vorratsbehälter bleibt. Dies hat den weiteren Vorteil, daß der Waagebehälter produktrein bleibt, d.h. er wird immer nur mit dem gleichen Ausgangsstoff gefüllt, so daß eine Zwischenreinigung nicht erforderlich ist. Damit wird auch der Betrieb der Vorrichtung in einem kostengünstigen Rahmen gehalten.

Vorzugsweise ist die Kleinmengen-Wiegeeinrichtung zwischen einem höhenveränderbaren Arm und einer Andruckflächenanordnung angeordnet. Dies ist eine relativ einfache Ausgestaltung, um zu erreichen, daß die Kleinmengen-Wiegeeinrichtung das Gewicht des Waagebehälters erfassen kann. Die Andruckflächenanordnung wird von unten an den Waagebehälter zur Anlage gebracht, indem der Arm angehoben wird. Durch ein weiteres Anheben des Armes wird die Kleinmengen-Wiegeeinrichtung zwischen dem Arm und der Andruckflächenanordnung druckmäßig belastet und ist damit in der Lage, das Gewicht des Waagebehälters zu ermitteln. Der Arm wird nun weiter angehoben, bis sich das Gewicht des Waagebehälters nicht mehr ändert. Kraftnebenschlüsse über flexible Verbindungen werden aufgehoben. Dies ist dann ein Zustand, bei dem die Gewichtszunahme des Waagebehälters beim Zudosieren des Ausgangsstoffs unbeeinflußt von weiteren Kräften ermittelt werden kann.

Vorzugsweise weist die Kleinmengen-Wiegeeinrichtung mindestens zwei Stützstellen auf, zwischen die der Waagebehälter paßt. Der Waagebehälter kann in der Regel nicht mittig untergriffen werden, weil in der Mitte ein Ausgangspfad für die Entleerung vorgesehen ist. Wenn man zwei oder mehr Stützstellen vorsieht, dann wird das Wiegeergebnis nicht durch ein Verkanten des Waagebehälters negativ beeinflußt. Die Stützstellen können unmittelbar durch Meßpunkte, beispielsweise Meßdosen, gebildet sein.

Vorzugsweise ist unterhalb des Waagebehälters ein Andockflansch vorgesehen und der Abstand zwischen den Stützstellen ist größer als der Andockflansch. Der Andockflansch dient dazu, eine Anlagefläche für den Transportbehälter bereitzustellen, so daß bei der Übergabe des Ausgangsstoffs vom Waagebehälter in den Transportbehälter keine Verluste auftreten. Gleichwohl kann die Kleinmengen-Wiegeeinrichtung mit ihren Stützstellen an dem Andockflansch vorbeigeführt werden, wenn der Arm angehoben wird. Dies hält die Gefahr einer Beschädigung klein, d.h. bei entsprechender Anordnung des Transportbehälters auf dem Transportfahrzeug kann sozusagen in einer Bewegung der Transportbehälter angehoben werden und gleichzeitig auch die Kleinmengen-Wiegeeinrichtung in Anlage an den Waagebehälter gebracht werden.

Vorzugsweise weist der Waagebehälter einen Waagebehälterflansch auf, der seitlich über den Andockflansch übersteht. Damit kann der Waagebehälter selbst relativ klein gehalten werden. Dennoch steht eine ausreichend große Anlagefläche für die Andruckflächenanordnung der Kleinmengen-Wiegeeinrichtung zur Verfügung.

Auch ist von Vorteil, wenn die Kleinmengen-Wiegeeinrichtung eine Höhe aufweist, die kleiner ist als ein Abstand zwischen dem Waagebehälterflansch und dem Andockflansch. Damit läßt sich der Andockflansch gegenüber dem Waageflansch auch dann um eine kleine Strecke anheben, wenn die Kleinmengen-Wiegeeinrichtung am Waagebehälterflansch anliegt. Dies hat den Vorteil, daß man den Transportbehälter am Andockflansch mit einem gewissen Druck zur Anlage bringen kann, ohne daß die Gefahr besteht, daß durch dieses Anheben des Andockflansches das Wiegeergebnis im Waagebehälter verfälscht wird.

Vorzugsweise ist der Waagebehälter aufgehängt. Dies ist eine relativ einfache Möglichkeit, die auf den Waagebehälter wirkenden Kräfte so zu führen, daß sie durch ein Anheben des Waagebehälters nicht mehr oder nicht mehr in einem schädlichen Maße zur Wirkung kommen.

Bevorzugterweise weist das Transportfahrzeug eine Aufnahme für einen Transportbehälter auf, die mit einer Behälter-Wiegeeinrichtung verbunden ist. Damit stehen insgesamt zwei Wiegeeinrichtungen zur Verfügung, d.h. man kann Ausgangsstoffe mit sehr unterschiedlichen Mengen zudosieren, wobei man je nach Menge die eine oder die andere Wiegeeinrichtung verwendet.

Hierbei ist von Vorteil, daß die Behälter-Wiegeeinrichtung für ein größeres Maximalgewicht als die Kleinmengen-Wiegeeinrichtung ausgelegt ist. Die Behälter-Wiegeeinrichtung hat also einen größeren absoluten Meßfehler, der aber in Kauf genommen werden kann, weil die entsprechend zugeführten Ausgangsstoffe eben auch mit größeren Mengen zugeführt werden. Dabei trägt man der Tatsache Rechnung, daß der Transportbehälter auf dem Transportfahrzeug ein größeres Gewicht hat als der Waagebehälter. Da die Wiegeeinrichtung auch das Gewicht des jeweiligen Behälters, in den'dosiert werden muß, mit erfassen muß, ergibt sich auf diese Weise eine entsprechend angepaßte Verwendungsmöglichkeit.

In einer besonders bevorzugten Ausgestaltung ist mindestens eine Fein-Wiegeeinrichtung mit einem Stellantrieb höhenveränderbar am Transportfahrzeug angeordnet. Man kann also neben der Kleinmengen-Wiegeeinrichtung noch eine zusätzliche Fein-Wiegeeinrichtung verwenden, deren absoluter Fehler wiederum kleiner ist als der der Kleinmengen-Wiegeeinrichtung. Die Fein-Wiegeeinrichtung, die im übrigen den gleichen Wirkzusammenhang mit einem Waagebehälter unterhalb eines Vorratsbehälters haben kann, dient dann dazu, noch kleinere Mengen an Ausgangsstoffen möglichst exakt zuzudosieren.

Die Erfindung wird bei einem Transportfahrzeug der eingangs genannten Art dadurch gelöst, daß eine Kleinmengen-Wiegeeinrichtung an einem höhenveränderbaren Arm angeordnet ist, die mit einer Andruckfläche zusammenwirkt.

Wie oben im Zusammenhang mit der Vorrichtung ausgeführt, ist man damit in der Lage, die Kleinmengen-Wiegeeinrichtung von einem Vorratsbehälter zum anderen zu fahren, d.h. man benötigt nicht für jeden Vorratsbehälter eine eigene Kleinmengen-Wiegeeinrichtung. Die Kleinmengen-Wiegeeinrichtung wird durch den zugeführten Ausgangsstoff nicht verschmutzt, so daß sie nicht nur bei allen Vorratsbehältern, die vom Transportfahrzeug beim Zusammenstellen einer Charge des Gemischs angefahren werden, verwendet werden kann, sondern auch bei unterschiedlichen Chargen des Gemischs. Die Wiegefunktion wird also von der Sammelfunktion entkoppelt. Darüber hinaus hat diese Ausgestaltung noch den Vorteil, daß alle Komponenten des Gemischs, die in einem vorbestimmten Mengenbereich zudosiert werden, mit der gleichen Wiegeeinrichtung erfaßt werden. Da sich ein Meßfehler bei einer Wiegeeinrichtung in der Regel immer in die gleiche Richtung auswirkt, sind also alle Ausgangsstoffe mit dem gleichen Meßfehler behaftet. Dadurch wird ein Fehler in der Relation der Mengen der Ausgangsstoffe untereinander wieder etwas vermindert.

Vorzugsweise weist die Behälter-Wiegeeinrichtung ein größeres Maximalgewicht als die Kleinmengen-Wiegeeinrichtung auf. Die Behälter-Wiegeeinrichtung hat einen größeren absoluten Meßfehler. Damit trägt man der Tatsache Rechnung, daß die Behälter-Wiegeeinrichtung auch das Gewicht des Transportbehälters mit erfassen muß.

Vorzugsweise weist die Kleinmengen-Wiegeeinrichtung einen Stellantrieb auf, der mit einer Steuereinrichtung gekoppelt ist, wobei die Steuereinrichtung eine Belastungsänderung des Stellantriebs überwacht. Wenn der Stellantrieb den Arm anhebt und damit die Kleinmengen-Wiegeeinrichtung zur Anlage an den Waagebehälter bringt, ergibt sich zunächst eine Belastungserhöhung des Stellantriebs, d.h. der Stellantrieb muß nun ein größeres Gewicht bewältigen. Im Moment der Anlage ist der Waagebehälter allerdings noch von weiteren Mitteln gehalten, beispielsweise von Seilen, an denen er aufgehängt ist. Die Haltekraft dieser Mittel läßt allerdings nach, je weiter der Arm angehoben wird. Über kurz oder lang wird sich dann ein Zustand einstellen, bei dem ein weiteres Anheben des Arms nicht zu einer Mehrbelastung des Stellantriebs führt. Dies kann relativ einfach erfaßt werden, beispielsweise bei Verwendung eines hydraulischen oder pneumatischen Kolben-Zylinder-Antriebs durch Drucküberwachung des entsprechend zugeführten Druckmediums. Wenn sich keine Belastungsänderung mehr ergibt, dann ist ein Zustand erreicht, bei dem ein weiteres Anheben nicht mehr erforderlich ist. In der Regel ist der zum Erreichen dieses Zustands erforderliche Hub relativ klein, d.h. er liegt im Bereich von wenigen Millimetern.

Hierbei ist bevorzugt, daß die Steuereinrichtung auch mit der Kleinmengen-Wiegeeinrichtung gekoppelt ist und nach Abschluß der Bewegung des Stellantriebs einen Tariervorgang der Kleinmengen-Wiegeeinrichtung auslöst. Auf diese Weise ist es relativ einfach möglich, einen Ausgangspunkt zu schaffen, von dem aus die Kleinmengen-Wiegeeinrichtung die Gewichtszunahme des Waagebehälters erfassen kann.

Die Erfindung wird im folgenden anhand eines bevorzugten Ausführungsbeispiels in Verbindung mit der Zeichnung näher beschrieben. Hierin zeigen:
- Fig. 1: eine schematische Ansicht einer Vorrichtung zum Herstellen eines Gemischs aus Ausgangsstoffen,
- Fig. 2: eine schematische Ansicht einer Kleinmengen-Wiegeeinrichtung und
- Fig. 3: einen Schnitt durch einen Waagebehälter.

Fig. 1 zeigt eine Vorrichtung 1 zum Herstellen eines Gemischs aus Ausgangsstoffen im Ausschnitt. Ausgangsstoffe sind in Vorratsbehältern 2, 2a, 2b gelagert. Hierbei handelt es sich um Ausgangsstoffe für ein Gemisch, die in dem Gemisch in einer vergleichsweise geringen Menge vorkommen. Nicht dargestellt sind weitere Vorratsbehälter, in denen Ausgangsstoffe vorrätig gehalten werden, die in größeren Mengen in dem Gemisch vorkommen sollen.

Beispielsweise kann es sich bei dem Gemisch um eine Backmischung handeln, in der typische Backzutaten, wie Mehl, Zucker, Salz, Gewürze und Aromastoffe enthalten sind. Es liegt auf der Hand, daß beispielsweise Mehl und Zucker mit großen Mengen zudosiert werden müssen, während Salz, Gewürze und Aromastoffe in kleinen Mengen vorkommen, diese Mengen aber möglichst genau eingehalten werden sollen.

Zur Dosierung der Ausgangsstoffe, die in kleineren Mengen vorliegen, weist jeder Vorratsbehälter 2, 2a, 2b einen Waagebehälter 3 auf, der über Seile 4 am Vorratsbehälter 2 oder einem nicht näher dargestellten Gestell aufgehängt ist, das auch den Vorratsbehälter 2 trägt.

Zwischen dem Waagebehälter 3 und dem Vorratsbehälter 2 ist eine flexible Manschette 5 angeordnet, die eine gewisse Beweglichkeit des Waagebehälters 3 gegenüber dem Vorratsbehälter 2 zuläßt. Die Manschette 5 kann auch durch ein Teleskoprohr gebildet sein, das lediglich eine vertikale Bewegung des Waagebehälters 3 gegenüber dem Vorratsbehälter 2 zuläßt.

Am unteren Ende des Waagebehälters 3 ist ein Waagebehälterflansch 6 angeordnet, dessen Durchmesser wesentlich größer als der Durchmesser des Waagebehälters 3 ist. Die Seile 4 können an dem Waagebehälterflansch 6 befestigt sein.

Unterhalb des Waagebehälterflansches 6 befindet sich eine weitere flexible Manschette 7, mit deren Hilfe der Waagebehälter 3 mit einem Andockflansch 8 verbunden ist. Der Andockflansch 8 ist über Seile 9 am Waagebehälter 3 oder am Waagebehälterflansch 6 aufgehängt. Dementsprechend ist es möglich, den Andockflansch 8 gegenüber dem Waagebehälter 3 anzuheben, ohne daß sich der Waagebehälter 3 bewegen muß. In gleicher Weise ist es möglich, den Waagebehälter 3 gegenüber dem Vorratsbehälter 2 anzuheben, ohne daß sich der Vorratsbehälter 2 bewegen muß.

Ein Transportfahrzeug 10, das als führerloses Transportfahrzeug ausgebildet ist, weist eine Aufnahme 11 für einen Transportbehälter 12 auf. Der Transportbehälter 12 ist von einem Deckel 13 abgedeckt, wobei der Deckel 13 eine Beschickungsöffnung 14 aufweist.

In der Aufnahme 11 ist eine Hubeinrichtung 15 vorgesehen, mit der der Transportbehälter 12 gegenüber dem Transportfahrzeug 10 angehoben werden kann. Ferner ist in der Aufnahme 11 eine Behälter-Wiegeeinrichtung 16 angeordnet, die das Gewicht des Transportbehälters 12 ermittelt. Im Grunde reicht es aber aus, wenn die Behälter-Wiegeeinrichtung 16 eine Gewichtsveränderung des Transportbehälters 12 erfassen kann.

Wie in DE 199 09 896 A1 beschrieben, erfolgt die Beschickung des Transportbehälters 12 bei Ausgangsstoffen, die in großen Mengen zudosiert werden sollen dadurch, daß das Transportfahrzeug 10 mit dem Transportbehälter 12 unter einen entsprechenden, nicht näher dargestellten Vorratsbehälter gefahren und dort angedockt wird. Hierzu kann der Transportbehälter 12 unter Umständen angehoben werden. Der Ausgangsstoff wird dann so lange in den Transportbehälter 12 zudosiert, beispielsweise durch einen Schneckenantrieb, bis die Behälter-Wiegeeinrichtung 16 feststellt, daß genügend Ausgangsstoff in den Transportbehälter 12 gelangt ist. Dies wird über eine Antenne 17 an eine nicht näher dargestellte Steuereinrichtung weitergemeldet, die daraufhin die weitere Zufuhr des entsprechenden Ausgangsstoffes unterbricht.

Wenn hingegen nur kleinere Mengen an Ausgangsstoff zudosiert werden sollen, ist die Genauigkeit der Behälter-Wiegeeinrichtung zu klein. Deswegen ist auf dem Transportfahrzeug 10 eine Kleinmengen-Wiegeeinrichtung 18 vorgesehen, mit der es möglich ist, die Meßgenauigkeit bei kleineren Mengen zu steigern.

Die Kleinmengen-Wiegeeinrichtung 18 weist einen Arm 19 auf, der über einen nur schematisch dargestellten Antrieb 20 höhenveränderbar am Transportfahrzeug angeordnet ist. Die Bewegungsmöglichkeit ist durch einen Doppelpfeil 21 dargestellt.

Am oberen Ende des Armes 19 ist an einem Ende 22 eine Andruckflächenanordnung 22 vorgesehen, wobei zwischen dem Arm 19 und der Andruckflächenanordnung mehrere Stützstellen 23 vorgesehen sind, die durch Wiegedosen gebildet sind. Die Wiegedosen sind in der Lage, die auf die Andruckflächenanordnung 22 wirkenden Kräfte zu erfassen.

Im Dosierbehälter 3 ist eine Klappe 24 angeordnet, die um eine Achse 25 drehbar ist und zwar durch einen Antrieb 26. Der Antrieb 26 und die Wiegedosen an den Stützstellen 23 stehen mit der nicht näher dargestellten Steuereinrichtung in Verbindung.

Um einen Ausgangsstoff aus dem Vorratsbehälter 2 in den Transportbehälter 12 zu dosieren, geht man nun folgendermaßen vor:

Das Transportfahrzeug 10 mit dem Transportbehälter 12 wird in eine Position unterhalb des Andockflanschs 8 gefahren. Der Transportbehälter 12 wird durch die Hubeinrichtung 15 um eine vorbestimmte Strecke angehoben. Dabei wird die Manschette 12 verformt. Der Andockflansch 8 liegt dann mit seinem Gewicht auf dem Deckel 13 auf. Die Seile 9 haben ihre Haltefunktion praktisch verloren.

Bei der Positionierung des Transportfahrzeugs 10 ist das gabelförmige Ende 27 des Arms 19 unterhalb des Waagebehälterflansches 6 gefahren worden. Das gabelförmige Ende 27 trägt dabei die Stützstellen 23 und zwar dergestalt, daß der Waagebehälter 3 bzw. die Manschette 7 in die Öffnung des gabelförmigen Endes 27 hinein paßt. Die Stützstellen 23 sind daher, wie aus Fig. 2 ersichtlich ist, in Umfangsrichtung weitgehend gleichförmig über den Umfang des Waagebehälterflansches 6 verteilt. Der Abstand zwischen dem Andockflansch 8 und dem Waagebehälterflansch 6 ist größer als die Dicke des Endes 27 mit den Stützstellen 23 und der Andruckflächenanordnung 22, so daß dieses Ende zwischen den Andockflansch 8 und den Waagebehälterflansch 6 eingefahren werden kann. Der Abstand reicht auch dann noch aus, wenn der Transportbehälter 12 um eine entsprechende Strecke angehoben worden ist.

Wenn das Ende 27 des Arms 19 unter dem Waagebehälterflansch 6 positioniert worden ist, wird mit Hilfe des Antriebs 20 der Arm 19 angehoben, bis die Andruckflächenanordnung 22 am Waagebehälterflansch 6 anliegt. In diesem Augenblick werden die Wiegedosen der Kleinmengen-Wiegeeinrichtung 18 eine Kraftzunahme feststellen. Auch der Antrieb 20 wird eine Belastungsänderung erfahren.

Der Arm 19 wird weiter angehoben. Das Gewicht des Waagebehälters 3 mit den Anbauteilen, wie Waagebehälterflansch 6, geht dann zunehmend über auf die Andruckflächenanordnung 22. Die Manschette 5 wird dabei verformt. Die Seile 4 verlieren weitgehend ihre Haltefunktion. Es ist allerdings nicht erforderlich, daß die Andruckflächenanordnung 22 vollständig das Gewicht des Waagebehälters 3 aufnimmt.

Die Hubbewegung des Armes 19 wird fortgesetzt, bis der Antrieb 20 keine Belastungsänderung mehr feststellt. Alternativ kann man überprüfen, ob die Wiegedosen an den Stützstellen 23 noch eine Kraftänderung messen. Bei ansonsten stabilen Bedingungen reicht es auch aus, den Arm 19 um eine vorbestimmte Strecke anzuheben, die so gewählt ist, daß die Kraftnebenschlüsse über die flexiblen Aufhängungen des Waagebehälters 3 aufgehoben werden.

Wenn sich keine Belastungsänderung mehr ergibt, ist ein neutraler Zustand erreicht. Die Steuereinrichtung führt dann einen Tariervorgang der Kleinmengen-Wiegeeinrichtung 18 durch, d.h. setzt die Kleinmengen-Wiegeeinrichtung 18 sozusagen auf Null. Ein nur schematisch dargestelltes Schließorgan 28 am Vorratsbehälter 2 öffnet sich und läßt den entsprechenden Ausgangsstoff in den Waagebehälter 3 fallen. Anstelle des Schließorgans 28 kann auch eine Fördereinrichtung vorgesehen sein, beispielsweise eine Transportschnecke.

Solange der Ausgangsstoff in den Waagebehälter 3 gefördert wird, steigt das Gewicht des Waagebehälters 3 an, was durch die Kleinmengen-Wiegeeinrichtung 18 erfaßt wird. Wenn eine vorbestimmte Gewichtszunahme erreicht ist, beendet die Steuereinrichtung die weitere Zufuhr des Ausgangsstoffs in den Waagebehälter 3. Die Klappe 24 des Waagebehälters 3 wird geöffnet und der Ausgangsstoff fällt in den Transportbehälter 12. Die entsprechende Gewichtszunahme des Transportbehälters 12 kann unter Umständen auch von der Behälter-Wiegeeinrichtung 16 registriert werden. Dies ist aber nicht unbedingt erforderlich.

Die Kleinmengen-Wiegeeinrichtung ist auf einen kleineren Wiegebereich ausgelegt als die Behälter-Wiegeeinrichtung 16, die bei jedem Wiegevorgang auch das Gewicht des Transportbehälters 12 und des Deckels 13 erfassen muß. Dementsprechend weist die Kleinmengen-Wiegeeinrichtung 18 eine größere Genauigkeit auf.

In nicht näher dargestellter Weise kann auch noch eine weitere Fein-Wiegeeinrichtung auf dem Transportfahrzeug 10 vorgesehen sein. Diese hat den gleichen Aufbau wie die Kleinmengen-Wiegeeinrichtung 18, aber einen kleineren Wiegebereich. Gegebenenfalls ist sie auch an kleinere Waagebehälter angepaßt.

Mit der geschilderten Vorrichtung erhält man eine relativ genau arbeitende Kleinmengen-Wiegeeinrichtung 18, ohne daß die entsprechende Wiegeeinrichtung an jedem Vorratsbehälter 2, 2a, 2b vorgesehen sein muß. Wenn eine Vielzahl von Ausgangsstoffen für eine Vielzahl von Gemischen bereitgehalten werden, ist die Verwendung einer einzigen Kleinmengen-Wiegeeinrichtung 18 an einem Transportfahrzeug 10 wesentlich kostengünstiger als die Verwendung von vielen Kleinmengen-Wiegeeinrichtungen an jedem einzelnen Vorratsbehälter 2, 2a, 2b. Dennoch erhält man einen produktreinen Waagebehälter 3, d.h. der Waagebehälter 3 muß nicht nach jedem Wiegevorgang oder nach jeder Charge gereinigt werden, was der Fall wäre, wenn man den Waagebehälter 3 mit dem Transportfahrzeug 10 verbinden würde.

## Patentansprüche

1. Vorrichtung zum Herstellen eines Gemischs aus Ausgangsstoffen mit einer Mehrzahl von Vorratsbehältern und mit einem Transportfahrzeug, das eine Behälteraufnahme aufweist und von einem Vorratsbehälter zu einem anderen bewegbar ist, **dadurch gekennzeichnet, daß** mindestens einige Vorratsbehälter (2, 2a, 2b) einen Waagebehälter (3) aufweisen und das Transportfahrzeug (10) eine höhenveränderbare Kleinmengen-Wiegeeinrichtung (18) aufweist, mit der ein Waagebehälter (3) entgegen der Schwerkraftrichtung beaufschlagbar ist.

2. Vorrichtung nach Anspruch 1, **dadurch gekennzeichnet, daß** die Kleinmengen-Wiegeeinrichtung (18) zwischen einem höhenveränderbaren Arm (19) und einer Andruckflächenanordnung (22) angeordnet ist.

3. Vorrichtung nach Anspruch 1 oder 2, **dadurch gekennzeichnet, daß** die Kleinmengen-Wiegeeinrichtung (18) mindestens zwei Stützstellen (23) aufweist, zwischen die der Waagebehälter (3) paßt.

4. Vorrichtung nach Anspruch 3, **dadurch gekennzeichnet, daß** unterhalb des Waagebehälters (3) ein Andockflansch (8) vorgesehen ist und der Abstand zwischen den Stützstellen (23) größer als der Andockflansch (8) ist.

5. Vorrichtung nach Anspruch 3 oder 4, **dadurch gekennzeichnet, daß** der Waagebehälter (3) einen Waagebehälterflansch (6) aufweist, der seitlich über den Andockflansch (8) übersteht.

6. Vorrichtung nach einem der Ansprüche 1 bis 5, **dadurch gekennzeichnet, daß** die Kleinmengen-Wiegeeinrichtung (18) eine Höhe aufweist, die kleiner ist als ein Abstand zwischen dem Waagebehälterflansch (6) und dem Andockflansch (8).

7. Vorrichtung nach einem der Ansprüche 1 bis 6, **dadurch gekennzeichnet, daß** der Waagebehälter (6) aufgehängt ist.

8. Vorrichtung nach einem der Ansprüche 1 bis 7, **dadurch gekennzeichnet, daß** das Transportfahrzeug (10) eine Aufnahme (15) für einen Transportbehälter (12) aufweist, die mit einer Behälter-Wiegeeinrichtung (16) verbunden ist.

9. Vorrichtung nach Anspruch 8, **dadurch gekennzeichnet, daß** die Behälter-Wiegeeinrichtung (16) für ein größeres Maximalgewicht als die Kleinmengen-Wiegeeinrichtung (18) ausgelegt ist.

10. Vorrichtung nach einem der Ansprüche 1 bis 9, **dadurch gekennzeichnet, daß** mindestens eine Fein-Wiegeeinrichtung mit einem Stellantrieb höhenveränderbar am Transportfahrzeug (10) angeordnet ist.

11. Transportfahrzeug mit einer Aufnahme für einen Transportbehälter, die mit einer Behälter-Wiegeeinrichtung versehen ist, **dadurch gekennzeichnet, daß** eine Kleinmengen-Wiegeeinrichtung (18) an einem höhenveränderbaren Arm (19) angeordnet ist, die mit einer Andruckfläche (22) zusammenwirkt.

12. Transportfahrzeug nach Anspruch 11, **dadurch gekennzeichnet, daß** die Behälter-Wiegeeinrichtung (16) ein größeres Maximalgewicht als die Kleinmengen-Wiegeeinrichtung (18) aufweist.

13. Transportfahrzeug nach Anspruch 11 oder 12, **dadurch gekennzeichnet, daß** die Kleinmengen-Wiegeeinrichtung (18) einen Stellantrieb (20) aufweist, der mit einer Steuereinrichtung gekoppelt ist, wobei die Steuereinrichtung eine Belastungsänderung des Stellantriebs (20) überwacht.

14. Transportfahrzeug nach Anspruch 13, **dadurch gekennzeichnet, daß** die Steuereinrichtung auch mit der Kleinmengen-Wiegeeinrichtung (18) gekoppelt ist und nach Abschluß der Bewegung des Stellantriebs (20) einen Tariervorgang der Kleinmengen-Wiegeeinrichtung (18) auslöst.

## Claims

1. Apparatus for producing a mixture of raw materials, with a plurality of storage containers and with a transport vehicle, having a container receptacle and being movable from one storage container to another, **characterised in that** at least some of the storage containers (2, 2a, 2b) have a scale container (3) and the transport vehicle (10) has a height-adjustable small quantity weighing device (18) with which a scale container (3) can be charged against the force of gravity.

2. Apparatus according to claim 1, **characterised in that** the small quantity weighing device (18) is arranged between a height-adjustable arm (19) and a pressure face arrangement (22).

3. Apparatus according to claim 1 or 2, **characterised in that** the small quantity weighing device (18) has at least two support points (23) between which the scale container (3) fits.

4. Apparatus according to claim 3, **characterised in that** a docking flange (8) is provided underneath the scale container (3) and the distance between the support points (23) is larger than the docking flange (8).

5. Apparatus according to claim 3 or 4, **characterised in that** the scale container (3) has a scale container flange (6) which projects laterally beyond the docking flange (8).

6. Apparatus according to one of claims 1 to 5,
**characterised in that** the small quantity weighing device (18) has a height which is smaller than a distance between the scale container flange (6) and the docking flange (8).

7. Apparatus according to one of claims 1 to 6, **characterised in that** the scale container (6) is suspended.

8. Apparatus according to one of claims 1 to 7, **characterised in that** the transport vehicle (10) has a receptacle (15) for a transport container (12), connected to a container weighing device (16).

9. Apparatus according to claim 8, **characterised in that** the container weighing device (16) is configured for a greater maximum weight than the small quantity weighing device (18).

10. Apparatus according to one of claims 1 to 9, **characterised in that** at least one fine weighing device with an actuating drive is arranged as height-adjustable on the transport vehicle (10).

11. Transport vehicle with a receptacle for a transport container provided with a container weighing device, **characterised in that** a small quantity weighing device (18) which cooperates with a pressure face (22) is arranged on a height-adjustable arm (19).

12. Transport vehicle according to claim 11, **characterised in that** the container weighing device (16) has a greater maximum weight than the small quantity weighing device (18).

13. Transport vehicle according to claim 11 or 12, **characterised in that** the small quantity weighing device (18) has an actuating drive (20) which is coupled to a control device, wherein the control device monitors a change in load of the actuating drive (20).

14. Transport vehicle according to claim 13, **characterised in that** the control device is also coupled to the small quantity weighing device (18) and after completion of the movement of the actuating drive (20) triggers a taring operation of the small quantity weighing device (18).

## Revendications

1. Dispositif pour la préparation d'un mélange à partir de substances de départ, avec une pluralité de conteneurs de stockage et avec un véhicule de transport qui présente un logement de conteneur et peut être déplacé d'un conteneur de stockage à un autre, **caractérisé en ce qu'**au moins certains conteneurs de stockage (2, 2a, 2b) présentent un conteneur balance (3) et le véhicule de transport (10) présente un dispositif de pesage de petites quantités (18) modifiable en hauteur avec lequel une pression peut être exercée sur un conteneur balance (3) dans le sens inverse au sens de la gravité.

2. Dispositif selon la revendication 1, **caractérisé en ce que** le dispositif de pesage de petites quantités (18) est disposé entre un bras (19) modifiable en hauteur et un dispositif à surface de pression (22).

3. Dispositif selon la revendication 1 ou 2, **caractérisé en ce que** le dispositif de pesage de petites quantités (18) présente au moins deux points d'appui (23) entre lesquels s'adapte le conteneur balance (3).

4. Dispositif selon la revendication 3, **caractérisé en ce qu'**en dessous du conteneur balance (3), il est prévu une bride d'amarrage (8) et la distance entre les points d'appui (23) est plus grande que la bride d'amarrage (8).

5. Dispositif selon la revendication 3 ou 4, **caractérisé en ce que** le conteneur balance (3) présente une bride (6) de conteneur balance qui fait saillie latéralement au-dessus de la bride d'amarrage (8).

6. Dispositif selon une des revendications 1 à 5, **caractérisé en ce que** le dispositif de pesage de petites quantités (18) présente une hauteur qui est plus petite qu'une distance entre la bride (6) du conteneur balance et la bride d'amarrage (8).

7. Dispositif selon une des revendications 1 à 6,
**caractérisé en ce que** le conteneur balance (3) est suspendu.

8. Dispositif selon une des revendications 1 à 7, **caractérisé en ce que** le véhicule de transport (10) présente un logement (15) pour un conteneur de transport (12) qui est relié à un dispositif de pesage de conteneur (16).

9. Dispositif selon la revendication 8, **caractérisé en ce que** le dispositif de pesage de conteneur (16) est conçu pour un poids maximal plus élevé que le dispositif de pesage de petites quantités (18).

10. Dispositif selon une des revendications 1 à 9, **caractérisé en ce qu'**au moins un dispositif de pesage de précision est disposé de manière modifiable en hauteur avec un servomoteur sur le véhicule de transport (10).

11. Véhicule de transport avec un logement pour un conteneur de transport qui est pourvu d'un dispositif de pesage de conteneur, **caractérisé en ce qu'**un dispositif de pesage de petites quantités (18) est disposé sur un bras (19) modifiable en hauteur qui coopère avec une surface de pression (22).

12. Véhicule de transport selon la revendication 11, **caractérisé en ce que** le dispositif de pesage de conteneur (16) présente un poids maximal plus élevé que le dispositif de pesage (18) de petites quantités.

13. Véhicule de transport selon la revendication 11 ou 12, **caractérisé en ce que** le dispositif de pesage de petites quantités (18) présente un servomoteur (20) qui est couplé à un dispositif de commande, le dispositif de commande surveillant un changement de charge du servomoteur (20).

14. Véhicule de transport selon la revendication 13, **caractérisé en ce que** le dispositif de commande est également couplé au dispositif de pesage (18) de petites quantités et, après la fin du mouvement du servomoteur (20), déclenche une opération de tarage du dispositif de pesage de petites quantités (18).
